# EUROPÄISCHE PATENTSCHRIFT

(11) **EP 4 308 863 B1**
(45) Veröffentlichungstag und Bekanntmachung des Hinweises auf die Patenterteilung: **06.05.2026**
(21) Anmeldenummer: 22711222.4
(22) Anmeldetag: 08.03.2022
(51) Int. Cl.: F25C 5/00, F25C 3/04

(54) **ANLAGE ZUR ERZEUGUNG VON EIS, BESCHNEIUNGSANLAGE UND VERFAHREN ZUR ERZEUGUNG VON EIS**
ICE-MAKING SYSTEM, SNOW-MAKING SYSTEM AND ICE-MAKING METHOD
SYSTÈME DE FABRICATION DE GLACE, SYSTÈME DE FABRICATION DE NEIGE ET PROCÉDÉ DE FABRICATION DE GLACE

(30) Priorität: 06.04.2021 DE 102021108540
(43) Veröffentlichungstag der Anmeldung: 24.01.2024
(73) Patentinhaber: KTI - Plersch Kältetechnik GmbH, 88481 Balzheim (DE)
(72) Erfinder: PLERSCH, Rupert, 89257 Illertissen (DE)
(74) Vertreter: Meissner Bolte Nürnberg
(86) Internationale Anmeldenummer: PCT/EP2022/055839
(87) Internationale Veröffentlichungsnummer: WO 2022/214257

(56) Entgegenhaltungen:
- DE-B3- 102005 008 145
- JP-A- 2004 003 734
- JP-A- 2004 044 850
- KTI-PLERSCH K�LTETECHNIK GMBH: "KTI snowPRO - SNOWBLAST", 19 January 2022 (2022-01-19), XP055928642, Retrieved from the Internet <URL:https://vimeo.com/667682437>
- SANNAN SIGURD: "Temperature independent snow production State of the Art", 19 December 2017 (2017-12-19), XP093328056, Retrieved from the Internet <URL:https://sn�kompetanse.no/wp-content/uploads/2020/06/Termperature-indepedent-snow-production.pdf>
- KTI-PLERSCH KÄLTETECHNIK GMBH: "KTI - Plate Ice Plant - Concrete Application", 6 May 2019 (2019-05-06), XP055928638, Retrieved from the Internet <URL:https://vimeo.com/334372390> [retrieved on 20220607]
- KTI-PLERSCH KÄLTETECHNIK GMBH: "KTI-Ice Delivery Systems", 22 August 2018 (2018-08-22), XP055928775, Retrieved from the Internet <URL:https://vimeo.com/286180927> [retrieved on 20220608]

## Beschreibung

Die Erfindung betrifft eine Anlage zur Erzeugung von Eis, eine Beschneiungsanlage und ein Verfahren zur Erzeugung von Eis.

Im Bereich von Wintersportanlagen, beispielsweise für Abfahrtsski, Langlauf, Skispringen oder Rodeln, besteht der Bedarf bei positiven Umgebungstemperaturen technischen Schnee zu produzieren. Die derzeit verfügbaren Systeme zur Produktion technischen Schnees bei positiven Umgebungstemperaturen basieren auf Anlagen zur Erzeugung von Scherbeneis. Eine bislang in der Beschneiungstechnik unbekannte Alternative zu Scherbeneis wäre Platteneis. Platteneis weist zwar gegenüber Scherbeneis signifikante Vorteile hinsichtlich des spezifischen Energiebedarfes und der Leistungsdichte auf, allerdings wurde Platteneis in der Beschneiungstechnik bislang nicht als Alternative zu Scherbeneis wahrgenommen. Dies ist dem Umstand geschuldet, dass Platteneis schwallweise und mit einem hohen Wasseranteil produziert wird, und sich daher nicht für eine pneumatische Förderung eignet. Eine solche pneumatische Förderung ist bei der Beschneiung im Wintersportbereich jedoch für den wirtschaftlichen Einsatz obligatorisch.

### Die Dokumente

KTI-Plersch Kältetechnik Gmbh: "KTI - Plate Ice Plant - Concrete Application" (XP055928638, URL:https://vimeo.com/334372390) und
Sannan Sigurd: "Temperature independent snow production State of the Art" (XP093328056, URL:https://snøkompetanse.no/wp-content/uploads/2020/06/ Termperature-indepedent-snow-production.pdf) offenbaren Anlagen zur Erzeugung von Eis, umfassend einen Platteneiserzeuger und einen Puffereisspeicher.

Das Dokument DE 10 2005 008145 B3 offenbart eine weitere Anlage zur Erzeugung von Eis mit einem Platteneiserzeuger und mit einem Puffereisspeicher.

Der Erfindung liegt daher die Aufgabe zugrunde, eine neue Anlage zur Erzeugung von Eis, eine neue Beschneiungsanlage und ein neues Verfahren zur Erzeugung von Eis anzugeben, insbesondere eine Anlage, eine Beschneiungsanlage und ein Verfahren, mittels derer es möglich ist Eis für die Beschneiung auf Basis von Platteneis herzustellen.

Diese Aufgabe wird hinsichtlich der Anlage gelöst durch die Merkmale des Anspruchs 1, hinsichtlich Beschneiungsanlage durch die Merkmale des Anspruchs 11 und hinsichtlich des Verfahrens durch die Merkmale des Anspruchs 12. Vorteilhafte Ausgestaltungen und Weiterbildungen sind in den jeweils abhängigen Ansprüchen angegeben.

Die erfindungsgemäße Anlage zur Erzeugung von Eis, insbesondere zur Erzeugung von Eis für eine, vorzugsweise technische, Beschneiungsanlage, umfasst wenigstens einen Platteneiserzeuger mit einer oder mehreren, insbesondere vertikal ausgerichteten, Eiserzeugungsplatten zur Erzeugung von Platteneis, wobei der Platteneiserzeuger an seinem vertikal unteren Ende wenigstens eine Öffnung aufweist, wenigstens eine Ausgabevorrichtung zur Ausgabe des Eises aus der Anlage, wenigstens eine Zerkleinerungseinrichtung zum Zerkleinern des Platteneises in Platteneisfragmente mit einer oder mehreren Brechvorrichtungen, wobei die Zerkleinerungseinrichtung vertikal unterhalb des Platteneiserzeugers angeordnet ist, so dass Platteneis, welches sich aufgrund seines Eigengewichts von den Eiserzeugungsplatten löst durch die Öffnung des Platteneiserzeugers in die Zerkleinerungseinrichtung fällt und an der oder den Brechvorrichtungen der Zerkleinerungseinrichtung in Platteneisfragmente zerbricht, wobei die Zerkleinerungseinrichtung an ihrem vertikal unteren Ende wenigstens eine Öffnung aufweist.

Ein wesentlicher Vorteil der Erfindung liegt darin, dass mit der erfindungsgemäßen Anlage eine druckverlustarme und kontinuierliche Flugförderung von technischem Schnee auch auf Basis von Platteneis möglich ist.

Gemäß der Erfindung ist vorgesehen, dass die Anlage wenigstens einen Puffereisspeicher umfasst, wobei der Puffereisspeicher zum Ansammeln der Platteneisfragmente zu einer Menge an Eis vorgesehen ist, wobei der Puffereisspeicher vertikal unterhalb der Zerkleinerungseinrichtung angeordnet ist, so dass die Platteneisfragmente aus der Zerkleinerungseinrichtung in den Puffereisspeicher fallen oder fallen können, wobei der Puffereisspeicher an seinem vertikal unteren Ende wenigstens eine Öffnung aufweist, aus welcher das Eis ausgeführt wird oder ausführbar ist.

Gemäß einer bevorzugten Ausführungsvariante der Erfindung umfasst die Anlage eine Fördervorrichtung zum Fördern des Eises vom Puffereisspeicher zu der Ausgabevorrichtung, wobei wenigstens ein Abschnitt der Fördervorrichtung vertikal unterhalb des Puffereisspeichers angeordnet ist.

Bevorzugt ist die Zerkleinerungseinrichtung eine statische und/oder bewegungsfreie Zerkleinerungseinrichtung. Ferner ist bevorzugt vorgesehen, dass die Anlage keinen sogenannten "Eisbrecher" oder "Ice Crusher" aufweist, wobei ein solcher "Eisbrecher" oder "Ice Crusher" das Eis durch Bewegung, beispielsweise von mechanischen Bauteilen, bricht.

Gemäß einer Weiterbildung weist jede Brecheinheit der Zerkleinerungseinrichtung eine Kante oder Spitze auf, wobei die Kante oder Spitze vertikal nach oben ausgerichtet ist, so dass Platteneis, welches aus dem Platteneiserzeuger in die Zerkleinerungseinrichtung und auf die Kanten oder Spitzen der Brechvorrichtungen fällt, an den Kanten oder Spitzen zerbricht. Die Brecheinheiten können beispielsweise dachförmig oder hütchenförmig oder kegelförmig ausgebildet sein.

Besonders bevorzugt ist oder umfasst der Platteneiserzeuger eine Kompressionskälteanlage.

Ferner umfasst die Fördervorrichtung vorzugsweise eine Förderschnecke, insbesondere eine Trogförderschnecke.

Die Ausgabevorrichtung ist oder umfasst vorzugsweise eine Zellenradschleuse.

Es kann vorgesehen sein, dass die Fördervorrichtung eine Förderstrecke mit einer Förderrichtung hin zur Ausgabevorrichtung aufweist, wobei die Förderstrecke und/oder die Förderrichtung in Relation zu einer Horizontalen eine Neigung aufweisen, wobei die Förderstrecke im Bereich der Öffnung des Puffereisspeichers in Relation zu der Horizontalen tiefer und im Bereich der Ausgabevorrichtung höher angeordnet ist.

Durch die Neigung der Förderstrecke und/oder Förderrichtung kann ein Abfließen von Wasser aus der Fördervorrichtung in die oder hin zur Ausgabevorrichtung, insbesondere der Zellenradschleuse, vermieden werden.

Bevorzugt ist vorgesehen, dass die Steigung der Förderschnecke bzw. der Förderstrecke der Förderschnecke in Förderrichtung größer wird. Insbesondere ist vorgesehen, dass sich die Steigung der Förderschnecke in einem Endbereich der Förderstrecke verdoppelt. Bei der Steigung handelt es sich insbesondere um die Wendelsteigung des Schneckenwendels. Der Endbereich ist vorzugsweise der Bereich der Förderstrecke in Förderrichtung hinter einer Verdrängerplatte, beispielsweise hinter einer in Förderrichtung vorderen Kante der Verdrängerplatte. Mittels der Verdopplung der Steigung der Förderschnecke kann der Füllgrad halbiert und/oder das geförderte Eis aufgelockert werden. Bevorzugt umfasst die Fördervorrichtung einen Motor zum Antrieb der Fördervorrichtung.

Der Puffereisspeicher ist hyperboloidartig oder doppelkegelartig oder doppelpyramidenartig ausgebildet. Es ist vorgesehen, dass der Puffereisspeicher an seinem vertikal unteren Ende wenigstens eine Öffnung und an seinem vertikal oberen Ende wenigstens eine zweite Öffnung sowie einen dazwischenliegenden Mittelabschnitt aufweist, wobei der Puffereisspeicher sich ausgehend von seiner vertikal oberen Öffnung hin zum Mittelabschnitt trichterförmig verjüngt, und sich der Puffereisspeicher ausgehend vom Mittelabschnitt hin zu seiner vertikal unteren Öffnung verbreitert. Der Mittelabschnitt ist vorzugweise der engste Bereich des Puffereisspeichers. Die Platteneisfragmente fallen durch den trichterförmigen Abschnitt hindurch und werden im sich verbreiterndem Abschnitt angesammelt, wobei ein Formschluss der Platteneisfragmente vorzugsweise verhindert wird, besonders bevorzugt gänzlich verhindert wird.

Der Puffereisspeicher ist insbesondere derart ausgebildet, dass Eis kontinuierlich und/oder mit konstantem Massenstrom aus dem Puffereisspeicher ausgegeben wird.

Bevorzugt weist die Anlage einen ersten Wasserabscheider, insbesondere ein erstes Lochblech, auf, wobei der erste Wasserabscheider in der Zerkleinerungseinrichtung und/oder vertikal unterhalb der Brechvorrichtungen angeordnet ist, wobei mittels des ersten Wasserabscheiders in der Zerkleinerungseinrichtung Schmelzwasser vom Eis getrennt und abgeführt wird oder trennbar und abführbar ist.

Insbesondere weist die Anlage eine erste Rückführleitung auf, wobei die erste Rückführleitung vorzugsweise die Zerkleinerungseinrichtung und den Platteneiserzeuger verbindet, wobei mittels der ersten Rückführleitung durch den ersten Wasserabscheider abgeschiedenes Schmelzwasser in den Platteneiserzeuger zurückgeführt wird oder rückführbar ist.

Bevorzugt weist die Anlage einen zweiten Wasserabscheider, insbesondere ein zweites Lochblech, auf, wobei der zweite Wasserabscheider vertikal unterhalb der Fördervorrichtung angeordnet ist, wobei mittels des zweiten Wasserabscheiders Schmelzwasser vom Eis, welches mittels der Fördervorrichtung gefördert wird, getrennt und abgeführt wird oder trennbar und abführbar ist.

Bevorzugt weist die Anlage einen Schmelzwassersammelbehälter auf, wobei der Schmelzwassersammelbehälter vertikal unterhalb der Fördervorrichtung angeordnet ist, wobei vom zweiten Wasserabscheider abgeschiedenes Schmelzwasser in dem Schmelzwassersammelbehälter aufgefangen wird oder auffangbar ist. Ferner kann vorgesehen sein, dass die Anlage eine zweite Rückführleitung aufweist, wobei die zweite Rückführleitung vorzugsweise den Schmelzwassersammelbehälter und die Zerkleinerungseinrichtung verbindet, wobei mittels der zweiten Rückführleitung durch den zweiten Wasserabscheider abgeschiedenes und im Schmelzwassersammelbehälter gesammeltes Schmelzwasser in die Zerkleinerungseinrichtung und mittels der ersten Rückführleitung von der Zerkleinerungseinrichtung zum Platteneiserzeuger zurückgeführt wird oder rückführbar ist.

Gemäß einer Ausführungsvariante der Erfindung umfasst die Anlage eine Verdrängerplatte, insbesondere ein Verdrängerblech, wobei die Verdrängerplatte zum Lenken des Eises aus dem Puffereisspeicher und/oder des Eises auf oder in der Fördervorrichtung vorgesehen ist.

Bevorzugt ist die Verdrängerplatte vertikal zwischen der Öffnung des Puffereisspeichers und der Fördervorrichtung angeordnet. Horizontal ist die Verdrängerplatte neben dem Bereich der Fördervorrichtung angeordnet, der sich unterhalb der Öffnung des Puffereisspeichers befindet. In anderen Worten ist die Verdrängerplatte in Förderrichtung dem Bereich unterhalb der Öffnung des Puffereisspeichers nachgeordnet. Auch kann vorgesehen sein, dass die Verdrängerplatte in einem der Ausgabevorrichtung naheliegendem Endbereich der Fördervorrichtung angeordnet ist.

Bevorzugt ist vorgesehen, dass die Verdrängerplatte in Relation zu einer Horizontalen eine Neigung aufweist, wobei die Verdrängerplatte puffereisspeicherseitig in Relation zu der Horizontalen tiefer und ausgabevorrichtungsseitig höher angeordnet ist.

Eine bevorzugte Ausführungsvariante der Erfindung sieht vor, dass die Anlage eine pneumatische Fördervorrichtung, vorzugweise mit einem Gebläse, umfasst, wobei die pneumatische Fördervorrichtung mit der Ausgabevorrichtung derart verbunden ist, dass die pneumatische Fördervorrichtung an der Ausgabevorrichtung ausgegebenes Eis mittels Druckluft, insbesondere hin zu einem zu beschneienden Ort, transportiert.

Besonders bevorzugt ist vorgesehen, dass die Anlage eine mobile Anlage ist, wobei die Anlage transportierbar ausgebildet ist. Es kann vorgesehen sein, dass die Anlage als Container und/oder in Containerbauweise ausgebildet ist, oder die Anlage in einem Container, insbesondere einem Seefrachtcontainer, angeordnet ist.

Die Aufstellung der Anlage erfolgt im Wintersportbereich in der Regel fernab industriellen Umfeldes im naturnahen Raum. Eine kompakte Bauweise und geeignete Bauart zur Installation mit geringem Werkzeug- und Personalaufwand am Aufstellungsort ist daher vorteilhaft für die Nutzbarkeit.

Der Container kann als Maschinenraum für die Anlage vorgesehen sein. Die Anlage weist vorzugsweise eine Heizeinrichtung für die Anlage oder den Container auf. Die Heizeinrichtung wird vorzugsweise zumindest teilweise mit der Abwärme des Platteneiserzeugers betrieben. Die Container können an ihrer Innenseite eine Dämmung aufweisen. Ferner kann die Anlage eine oder mehrere Frostschutzheizungen aufweisen.

Die Anlage kann ferner eine Sicherheitseinrichtung aufweisen, wobei mittels der Sicherheitseinrichtung ein oder mehrere, vorzugsweise alle, wasserführenden Teile der Anlage geleert werden, bevorzugt mittels von der Sicherheitseinrichtung geöffneter oder öffenbarer Ventile.

Die erfindungsgemäße Beschneiungsanlage, umfasst wenigstens eine Anlage zur Erzeugung von Eis. Die Beschneiungsanlage ist dadurch gekennzeichnet, dass die Anlage zur Erzeugung von Eis eine erfindungsgemäße Anlage ist.

Das erfindungsgemäße Verfahren ist zur Erzeugung von Eis, vorzugsweise für eine Beschneiungsanlage, vorgesehen. Das Verfahren wird durchgeführt mit einer Anlage, insbesondere einer erfindungsgemäßen Anlage, umfassend wenigstens einen Platteneiserzeuger mit einer oder mehreren, insbesondere vertikal ausgerichteten, Eiserzeugungsplatten zur Erzeugung von Platteneis, wobei der Eiserzeuger an seinem vertikal unteren Ende wenigstens eine Öffnung aufweist, wenigstens eine Ausgabevorrichtung zur Ausgabe des Eises aus der Anlage, wenigstens eine Zerkleinerungseinrichtung zum Zerkleinern des Platteneises in Platteneisfragmente mit einer oder mehreren Brechvorrichtungen, wobei die Zerkleinerungseinrichtung vertikal unterhalb des Eiserzeugers angeordnet ist, wobei die Zerkleinerungseinrichtung an ihrem vertikal unteren Ende wenigstens eine Öffnung aufweist, wobei der Puffereisspeicher ist hyperboloidartig oder doppelkegelartig oder doppelpyramidenartig ausgebildet ist.

Das erfindungsgemäße Verfahren umfasst die Schritte:
a) Erzeugen von Platteneis an den Eiserzeugungsplatten der Platteneisanlage,
b) Zerkleinern des Platteneises in Platteneisfragmente mittels der Zerkleinerungseinrichtung, wobei das Platteneis, welches sich aufgrund seines Eigengewichts von den Eiserzeugungsplatten löst, durch die Öffnung des Platteneiserzeugers in die Zerkleinerungseinrichtung geführt wird und an der oder den Brechvorrichtungen der Zerkleinerungseinrichtung in Platteneisfragmente zerbrochen wird,
c) Ausgeben des Eises mittels einer Ausgabevorrichtung.

Das erfindungsgemäße Verfahren sieht vor, dass die Anlage wenigstens einen Puffereisspeicher umfasst, wobei die Platteneisfragmente mittels des Puffereisspeichers zu einer Menge an Eis angesammelt werden, wobei der Puffereisspeicher vertikal unterhalb der Zerkleinerungseinrichtung angeordnet ist, wobei der Puffereisspeicher an seinem vertikal unteren Ende wenigstens eine Öffnung aufweist, wobei die Platteneisfragmente nach dem Zerkleinern in der Zerkleinerungseinrichtung dem Puffereisspeicher zugeführt und/oder im Puffereisspeicher zu einer Menge an Eis angesammelt werden.

Ferner kann vorgesehen sein, dass die dem Puffereisspeicher zugeführten und/oder im Puffereisspeicher angesammelten Platteneisfragmente kontinuierlich und/oder mit konstantem Massenstrom als Eis aus dem Puffereisspeicher ausgegeben wird.

Bevorzugt umfasst die Anlage eine Fördervorrichtung, wobei wenigstens ein Abschnitt der Fördervorrichtung vertikal unterhalb des Puffereisspeichers angeordnet ist, wobei das Eis aus dem Puffereisspeicher der Fördervorrichtung und mittels der Fördervorrichtung der Ausgabevorrichtung zugeführt wird.

Gemäß einer vorteilhaften Weiterbildung des Verfahrens umfasst die Anlage eine pneumatische Fördervorrichtung, vorzugweise mit einem Gebläse, wobei die pneumatische Fördervorrichtung mit der Ausgabevorrichtung verbunden ist, wobei an der Ausgabevorrichtung ausgegebenes Eis mittels von der pneumatischen Fördervorrichtung erzeugter Druckluft, insbesondere hin zu einem zu beschneienden Ort, transportiert wird.

Bevorzugt weist die Anlage einen ersten Wasserabscheider, insbesondere ein erstes Lochblech, auf, wobei der erste Wasserabscheider in der Zerkleinerungseinrichtung und/oder vertikal unterhalb der Brechvorrichtungen angeordnet ist, wobei mittels des ersten Wasserabscheiders in der Zerkleinerungseinrichtung Schmelzwasser vom Eis getrennt und abgeführt wird.

Insbesondere weist die Anlage eine erste Rückführleitung auf, wobei die erste Rückführleitung vorzugsweise die Zerkleinerungseinrichtung und den Platteneiserzeuger verbindet, wobei mittels der ersten Rückführleitung durch den ersten Wasserabscheider abgeschiedenes Schmelzwasser in den Platteneiserzeuger zurückgeführt wird.

Bevorzugt weist die Anlage einen zweiten Wasserabscheider, insbesondere ein zweites Lochblech, auf, wobei der zweite Wasserabscheider vertikal unterhalb der Fördervorrichtung angeordnet ist, wobei mittels des zweiten Wasserabscheiders Schmelzwasser vom Eis, welches mittels der Fördervorrichtung gefördert wird, getrennt und abgeführt wird.

Bevorzugt weist die Anlage einen Schmelzwassersammelbehälter auf, wobei der Schmelzwassersammelbehälter vertikal unterhalb der Fördervorrichtung angeordnet ist, wobei vom zweiten Wasserabscheider abgeschiedenes Schmelzwasser in dem Schmelzwassersammelbehälter aufgefangen wird. Ferner kann vorgesehen sein, dass die Anlage eine zweite Rückführleitung aufweist, wobei die zweite Rückführleitung den Schmelzwassersammelbehälter und die Zerkleinerungseinrichtung verbindet, wobei mittels der zweiten Rückführleitung durch den zweiten Wasserabscheider abgeschiedenes und im Schmelzwassersammelbehälter gesammeltes Schmelzwasser in die Zerkleinerungseinrichtung und mittels der ersten Rückführleitung von der Zerkleinerungseinrichtung zum Platteneiserzeuger zurückgeführt wird.

Die erfindungsgemäße Anlage, die Beschneiungsanlage und das Verfahren wird nachstehend auch hinsichtlich weiterer Merkmale und Vorteile anhand der Beschreibung von Ausführungsbeispielen und unter Bezugnahme auf die beiliegenden, schematischen Zeichnungen näher erläutert. Dabei zeigen
- FIG 1: ein Ausführungsbeispiel einer erfindungsgemäßen Anlage in einer schematischen Schnittdarstellung mit Schnitt parallel zur Längsseite;
- FIG 2: die Anlage nach FIG. 1 in einer schematischen Schnittdarstellung mit Schnitt parallel zur Frontseite.

Einander entsprechende Teile und Komponenten sind auch über die verschiedenen Figuren und Ausführungsbeispiele hinweg jeweils mit den gleichen Bezugszeichen bezeichnet.

FIG. 1 und FIG. 2 zeigen eine erfindungsgemäße Anlage 10 zur Erzeugung von Eis 11c für eine technische Beschneiungsanlage. Die Anlage 10 ist in Containerbauweise ausgebildet und somit eine mobile, transportierbare Anlage.

Die erfindungsgemäße Anlage 10 umfasst einen als Kompressionskälteanlage ausgebildeten Platteneiserzeuger 12 mit mehreren, vertikal ausgerichteten Eiserzeugungsplatten 13 zur Erzeugung von Platteneis 11a. Der Platteneiserzeuger 12 weist an seinem vertikal unteren Ende eine Öffnung 14 auf.

Die Anlage 10 umfasst ferner eine Zerkleinerungseinrichtung 15 zum Zerkleinern des Platteneises 11a in Platteneisfragmente 11b. Die Zerkleinerungseinrichtung 15 umfasst mehrere Brechvorrichtungen 16 und ist vertikal unterhalb des Platteneiserzeugers 12 angeordnet, so dass Platteneis 11a, welches sich aufgrund seines Eigengewichts von den Eiserzeugungsplatten 13 löst durch die Öffnung 14 des Platteneiserzeugers 12 in die Zerkleinerungseinrichtung 15 fällt und an der oder den Brechvorrichtungen 16 der Zerkleinerungseinrichtung 15 in Platteneisfragmente 11b zerbricht. Die Zerkleinerungseinrichtung 15 weist an ihrem vertikal unteren Ende eine Öffnung 17 auf. Die Zerkleinerungseinrichtung 15 ist statisch und bewegungsfrei. Jede Brecheinheit 16 der Zerkleinerungseinrichtung 15 ist dachartig ausgebildet und weist eine Kante 22 auf, wobei die Kante 22 vertikal nach oben ausgerichtet ist, so dass Platteneis 11a, welches aus dem Platteneiserzeuger 12 in die Zerkleinerungseinrichtung 15 und auf die Kanten 22 der Brechvorrichtungen 16 fällt, an den Kanten 22 zerbricht.

Die erfindungsgemäße Anlage 10 umfasst ferner eine als Zellenradschleuse ausgebildete Ausgabevorrichtung 18 zur Ausgabe von Eis 11c aus der Anlage 10. Zudem umfasst die Anlage 10 eine pneumatische Fördervorrichtung 37 mit einem Gebläse, wobei die pneumatische Fördervorrichtung 37 mit der Ausgabevorrichtung 18 derart verbunden ist, dass die pneumatische Fördervorrichtung 37 an der Ausgabevorrichtung 18 ausgegebenes Eis 11c mittels Druckluft hin einem zu beschneienden Ort transportiert.

Des Weiteren umfasst die Anlage 10 einen Puffereisspeicher 19 zum Ansammeln der Platteneisfragmente 11b aus der Zerkleinerungseinrichtung 15 zu einer Menge an Eis 11c, wobei der Puffereisspeicher 19 vertikal unterhalb der Zerkleinerungseinrichtung 15 angeordnet ist, so dass die Platteneisfragmente 11b aus der Zerkleinerungseinrichtung 15 in den Puffereisspeicher 19 fallen, wobei der Puffereisspeicher 19 an seinem vertikal unteren Ende wenigstens eine Öffnung 20 aufweist, aus welcher das Eis 11c ausführbar ist. Der Puffereisspeicher 19 ist hyperboloidartig ausgebildet, wobei der Puffereisspeicher 19 an seinem vertikal unteren Ende eine Öffnung 20 und an seinem vertikal oberen Ende eine zweite Öffnung 28 sowie einen dazwischenliegenden Mittelabschnitt 29 aufweist. Der Mittelabschnitt 29 ist der engste Bereich des Puffereisspeichers 19. Der Puffereisspeicher 19 verjüngt sich ausgehend von seiner vertikal oberen Öffnung 28 hin zum Mittelabschnitt 29 trichterförmig. Ausgehend vom Mittelabschnitt 29 hin zu seiner vertikal unteren Öffnung 20 verbreitert sich der Puffereisspeicher 19 wieder. Der Puffereisspeicher 19 ist derart ausgebildet, dass Eis 11c kontinuierlich und mit konstantem Massenstrom an der vertikal unteren Öffnung 20 aus dem Puffereisspeicher 19 ausgegeben wird.

Die Anlage 10 umfasst des Weiteren eine Fördervorrichtung 21 zum Fördern des Eises 11c vom Puffereisspeicher 19 zu der Ausgabevorrichtung 18, wobei ein Abschnitt der Fördervorrichtung 21 vertikal unterhalb des Puffereisspeichers 19 angeordnet ist, so dass aus dem Puffereisspeicher 19 ausgegebenes Eis 11c auf oder in die Fördervorrichtung 21 fallen kann. Die Fördervorrichtung 21 umfasst eine als Trogförderschnecke ausgebildete Förderschnecke 26 und einen Motor 27 zum Antrieb der Fördervorrichtung 21. Die Fördervorrichtung 21 weist eine Förderstrecke 23 mit einer Förderrichtung F hin zur Ausgabevorrichtung 18 auf, wobei die Förderstrecke 23 und die Förderrichtung F in Relation zu einer Horizontalen H eine Neigung aufweisen, wobei die Förderstrecke 23 im Bereich der Öffnung 20 des Puffereisspeichers 19 in Relation zu der Horizontalen H tiefer und im Bereich der Ausgabevorrichtung 18 höher angeordnet ist. Durch die Neigung der Förderstrecke 23 bzw. der Förderrichtung F kann ein Abfließen von Wasser 24 aus der Fördervorrichtung 21 in die oder hin zur als Zellenradschleuse ausgebildeten Ausgabevorrichtung 18 vermieden werden. Ferner ist vorgesehen, dass sich die Steigung der Förderschnecke 26 bzw. der Förderstrecke 23 der Förderschnecke 26 in einem in Förderrichtung F hinten liegenden Endbereich 25 verdoppelt. Der Endbereich 25 ist der Bereich der Förderstrecke 23 hinter der in Förderrichtung F vorderen Kante 36 einer Verdrängerplatte 35. Mittels der Verdopplung der Steigung wird der Füllgrad der Förderschnecke 26 halbiert und das geförderte Eis 11c aufgelockert. Die Verdrängerplatte 35 ist insbesondere ein Verdrängerblech und zum Lenken des Eises 11c aus dem Puffereisspeicher 19. Die Verdrängerplatte 35 ist vertikal zwischen der Öffnung 20 des Puffereisspeichers 19 und der Fördervorrichtung 21 angeordnet. Horizontal ist die Verdrängerplatte 35 neben dem Bereich der Fördervorrichtung 21 angeordnet, der sich unterhalb der Öffnung 20 des Puffereisspeichers 19 befindet. In anderen Worten ist die Verdrängerplatte 35 in Förderrichtung F dem Bereich unterhalb der Öffnung 20 des Puffereisspeichers 19 nachgeordnet. Die Verdrängerplatte 35 weist in Relation zu einer Horizontalen H eine Neigung auf, wobei die Verdrängerplatte 35 puffereisspeicherseitig in Relation zu der Horizontalen H tiefer und ausgabevorrichtungsseitig höher angeordnet ist.

Die Anlage 10 weist einen als Lochblech ausgebildeten, ersten Wasserabscheider 30 auf, wobei der erste Wasserabscheider 30 in der Zerkleinerungseinrichtung 15 unterhalb der Brechvorrichtungen 16 angeordnet ist, und wobei mittels des ersten Wasserabscheiders 30 in der Zerkleinerungseinrichtung 15 Schmelzwasser 24 vom Eis 11c getrennt und abgeführt wird. Ferner weist die Anlage 10 eine erste Rückführleitung 31 auf, wobei die erste Rückführleitung 31 die Zerkleinerungseinrichtung 15 und den Platteneiserzeuger 12 verbindet, und wobei mittels der ersten Rückführleitung 31 durch den ersten Wasserabscheider 30 abgeschiedenes Schmelzwasser 24 in den Platteneiserzeuger 12 zurückgeführt wird.

Die Anlage 10 weist ferner einen als Lochblech ausgebildeten, zweiten Wasserabscheider 32 auf, wobei der zweite Wasserabscheider 32 vertikal unterhalb der Fördervorrichtung 21 angeordnet ist, und wobei mittels des zweiten Wasserabscheiders 32 Schmelzwasser 24 vom Eis 11c, welches mittels der Fördervorrichtung 21 gefördert wird, getrennt und abgeführt wird. Des Weiteren weist die Anlage 10 einen Schmelzwassersammelbehälter 34 auf, wobei der Schmelzwassersammelbehälter 34 vertikal unterhalb der Fördervorrichtung 21 angeordnet ist, und wobei vom zweiten Wasserabscheider 32 abgeschiedenes Schmelzwasser 24 in dem Schmelzwassersammelbehälter 34 aufgefangen wird. Ferner weist die Anlage 10 eine zweite Rückführleitung 33 auf, wobei die zweite Rückführleitung 33 den Schmelzwassersammelbehälter 34 und die Zerkleinerungseinrichtung 15 verbindet, und wobei mittels der zweiten Rückführleitung 33 durch den zweiten Wasserabscheider 32 abgeschiedenes und im Schmelzwassersammelbehälter 34 gesammeltes Schmelzwasser 24 in die Zerkleinerungseinrichtung 15 und mittels der ersten Rückführleitung 31 von der Zerkleinerungseinrichtung 15 zum Platteneiserzeuger 12 zurückgeführt wird.

Die erfindungsgemäße Beschneiungsanlage (nicht in den Figuren dargestellte) umfasst die in FIG. 1 und FIG. 2 dargestellte, erfindungsgemäße Anlage 10 zur Erzeugung von Eis 11c. Mit der vorbeschriebenen Anlage 10 kann das erfindungsgemäße Verfahren zur Erzeugung von Eis 11c für die Beschneiungsanlage durchgeführt werden.

Entsprechend dem erfindungsgemäßen Verfahren wird zunächst gemäß einem Schritt a) Platteneis 11a an den Eiserzeugungsplatten 13 der Platteneisanlage 12 erzeugt. Anschließend wird gemäß einem Schritt b) das Platteneis 11a mittels der Zerkleinerungseinrichtung 15 in Platteneisfragmente 11b zerkleinert, wobei das Platteneis 11a, welches sich aufgrund seines Eigengewichts von den Eiserzeugungsplatten 13 löst, durch die Öffnung 14 des Platteneiserzeugers 12 in die Zerkleinerungseinrichtung 15 geführt wird und an den Brechvorrichtungen 15 der Zerkleinerungseinrichtung 16 in Platteneisfragmente 11b zerbricht.

Die Platteneisfragmente 11b werden anschließend dem Puffereisspeicher 19 zugeführt und im Puffereisspeicher 19 zu einer Menge an Eis 11c angesammelt. Das Eis 11c aus dem Puffereisspeicher 19 wird kontinuierlich und mit konstantem Massenstrom aus dem Puffereisspeicher 19 der Fördervorrichtung 21 zugeführt.

Mittels der Fördervorrichtung 21 wird das Eis 11c der Ausgabevorrichtung 18 zugeführt. In einem weiteren Schritt c) wird das Eis 11c mittels der Ausgabevorrichtung 18 ausgegeben, wobei an der Ausgabevorrichtung 18 ausgegebenes Eis 11c mittels von der pneumatischen Fördervorrichtung 37 erzeugter Druckluft hin einem zu beschneienden Ort transportiert wird.

### Bezugszeichenliste

- 10: Anlage
- 11a: Platteneis
- 11b: Platteneisfragment
- 11c: Eis
- 12: Platteneiserzeuger
- 13: Eiserzeugungsplatten
- 14: Öffnung
- 15: Zerkleinerungseinrichtung
- 16: Brechvorrichtung
- 17: Öffnung
- 18: Ausgabevorrichtung
- 19: Puffereisspeicher
- 20: Öffnung
- 21: Fördervorrichtung
- 22: Kante
- 23: Förderstrecke
- 24: Wasser
- 25: Endbereich
- 26: Förderschnecke
- 27: Motor
- 28: Öffnung
- 29: Mittelabschnitt
- 30: erster Wasserabscheider
- 31: erste Rückführleitung
- 32: zweiter Wasserabscheider
- 33: zweite Rückführleitung
- 34: Schmelzwassersammelbehälter
- 35: Verdrängerplatte
- 36: Kante
- 37: pneumatische Fördervorrichtung
- H: Horizontale
- V: Vertikale
- F: Förderrichtung

## Patentansprüche

1. Anlage (10) zur Erzeugung von Eis (11c), umfassend
wenigstens einen Platteneiserzeuger (12) mit einer oder mehreren Eiserzeugungsplatten (13) zur Erzeugung von Platteneis (11a), wobei der Platteneiserzeuger (12) an seinem vertikal unteren Ende wenigstens eine Öffnung (14) aufweist,
wenigstens eine Ausgabevorrichtung (18) zur Ausgabe des Eises (11c) aus der Anlage (10),
wenigstens eine Zerkleinerungseinrichtung (15) zum Zerkleinern des Platteneises (11a) in Platteneisfragmente (11b) mit einer oder mehreren Brechvorrichtungen (16), wobei die Zerkleinerungseinrichtung (15) vertikal unterhalb des Platteneiserzeugers (12) angeordnet ist, so dass Platteneis (11a), welches sich aufgrund seines Eigengewichts von den Eiserzeugungsplatten (13) löst, durch die Öffnung (14) des Platteneiserzeugers (12) in die Zerkleinerungseinrichtung (15) fällt und an der oder den Brechvorrichtungen (16) der Zerkleinerungseinrichtung (15) in Platteneisfragmente (11b) zerbricht, wobei die Zerkleinerungseinrichtung (15) an ihrem vertikal unteren Ende wenigstens eine Öffnung (17) aufweist, wobei die Anlage (10) wenigstens einen Puffereisspeicher (19) umfasst, wobei der Puffereisspeicher zum Ansammeln der Platteneisfragmente (11b) zu einer Menge an Eis (11c) vorgesehen ist, wobei der Puffereisspeicher (19) vertikal unterhalb der Zerkleinerungseinrichtung (15) angeordnet ist, so dass die Platteneisfragmente (11b) aus der Zerkleinerungseinrichtung (15) in den Puffereisspeicher (19) fallen oder fallen können, wobei der Puffereisspeicher (19) an seinem vertikal unteren Ende wenigstens eine Öffnung (20) aufweist, aus welcher das Eis (11c) ausgeführt wird oder ausführbar ist,
**dadurch gekennzeichnet, dass**
der Puffereisspeicher (19) hyperboloidartig oder doppelkegelartig oder doppelpyramidenartig ausgebildet ist.

2. Anlage nach Anspruch 1,
**dadurch gekennzeichnet, dass**
die Anlage (10) eine Fördervorrichtung (21) zum Fördern des Eises (11c) vom Puffereisspeicher (19) zu der Ausgabevorrichtung (18) umfasst, wobei wenigstens ein Abschnitt der Fördervorrichtung (21) vertikal unterhalb des Puffereisspeichers (19) angeordnet ist.

3. Anlage nach Anspruch 2,
**dadurch gekennzeichnet, dass**
die Fördervorrichtung (21) eine Förderschnecke (26) umfasst.

4. Anlage nach Anspruch 2 oder 3,
**dadurch gekennzeichnet, dass**
die Fördervorrichtung (21) eine Förderstrecke (23) mit einer Förderrichtung (F) hin zur Ausgabevorrichtung (18) aufweist, wobei die Förderstrecke (23) und/oder die Förderrichtung (F) in Relation zu einer Horizontalen (H) eine Neigung aufweisen, wobei die Förderstrecke (23) im Bereich der Öffnung (20) des Puffereisspeichers (19) in Relation zu der Horizontalen (H) tiefer und im Bereich der Ausgabevorrichtung (18) höher angeordnet ist.

5. Anlage nach einem der vorhergehenden Ansprüche,
**dadurch gekennzeichnet, dass**
der Platteneiserzeuger (12) eine Kompressionskälteanlage ist oder umfasst.

6. Anlage nach einem der vorhergehenden Ansprüche,
**dadurch gekennzeichnet,**
**dass** die Zerkleinerungseinrichtung (15) eine statische und/oder bewegungsfreie Zerkleinerungseinrichtung (15) ist, und/oder
**dass** jede Brecheinheit (16) der Zerkleinerungseinrichtung (15) eine Kante (22) oder Spitze aufweist, wobei die Kante (22) oder Spitze vertikal nach oben ausgerichtet ist, so dass Platteneis (11a), welches aus dem Platteneiserzeuger (12) in die Zerkleinerungseinrichtung (15) und auf die Kanten (22) oder Spitzen der Brechvorrichtungen (16) fällt, an den Kanten (22) oder Spitzen zerbricht.

7. Anlage nach einem der vorhergehenden Ansprüche,
**dadurch gekennzeichnet, dass**
die Ausgabevorrichtung (18) eine Zellenradschleuse ist oder umfasst.

8. Anlage nach Anspruch 2,
**dadurch gekennzeichnet, dass**
die Anlage (10) eine Verdrängerplatte (35) umfasst, wobei die Verdrängerplatte (35) zum Lenken des Eises (11c) aus dem Puffereisspeicher (19) und/oder des Eises (11c) auf oder in der Fördervorrichtung (21) vorgesehen ist.

9. Anlage nach einem der vorhergehenden Ansprüche,
**dadurch gekennzeichnet, dass**
die Anlage (10) eine pneumatische Fördervorrichtung (37) umfasst, wobei die pneumatische Fördervorrichtung (37) mit der Ausgabevorrichtung (18) derart verbunden ist, dass die pneumatische Fördervorrichtung (37) an der Ausgabevorrichtung (18) ausgegebenes Eis (11c) mittels Druckluft transportiert.

10. Anlage nach einem der vorhergehenden Ansprüche,
**dadurch gekennzeichnet,**
**dass** die Anlage (10) eine mobile Anlage ist, wobei die Anlage (10) transportierbar ausgebildet ist, und/oder
**dass** die Anlage (10) als Container und/oder in Containerbauweise ausgebildet ist, oder
**dass** die Anlage (10) in einem Container angeordnet ist.

11. Beschneiungsanlage, umfassend
wenigstens eine Anlage (10) zur Erzeugung von Eis,
**dadurch gekennzeichnet, dass**
die Anlage (10) zur Erzeugung von Eis eine Anlage (10) nach einem der Ansprüche 1 bis 10 ist.

12. Verfahren zur Erzeugung von Eis (11c) mit einer Anlage (10), umfassend wenigstens einen Platteneiserzeuger (12) mit einer oder mehreren Eiserzeugungsplatten (13) zur Erzeugung von Platteneis (11a), wobei der Eiserzeuger (13) an seinem vertikal unteren Ende wenigstens eine Öffnung (14) aufweist,
wenigstens eine Ausgabevorrichtung (18) zur Ausgabe des Eises (11c) aus der Anlage (10),
wenigstens eine Zerkleinerungseinrichtung (15) zum Zerkleinern des Platteneises (11b) in Platteneisfragmente (11b) mit einer oder mehreren Brechvorrichtungen (16), wobei die Zerkleinerungseinrichtung (15) vertikal unterhalb des Eiserzeugers (12) angeordnet ist, wobei die Zerkleinerungseinrichtung (15) an ihrem vertikal unteren Ende wenigstens eine Öffnung (17) aufweist,
wobei die Anlage (10) wenigstens einen Puffereisspeicher (19) umfasst, wobei die Platteneisfragmente (11b) mittels des Puffereisspeichers zu einer Menge an Eis (11c) angesammelt werden, wobei der Puffereisspeicher (19) vertikal unterhalb der Zerkleinerungseinrichtung (16) angeordnet ist, wobei der Puffereisspeicher (19) an seinem vertikal unteren Ende wenigstens eine Öffnung (20) aufweist,
wobei der Puffereisspeicher (19) hyperboloidartig oder doppelkegelartig oder doppelpyramidenartig ausgebildet ist,
wobei das Verfahren die Schritte umfasst:
a) Erzeugen von Platteneis (11a) an den Eiserzeugungsplatten (13) der Platteneisanlage (12),
b) Zerkleinern des Platteneises (11a) in Platteneisfragmente (11b) mittels der Zerkleinerungseinrichtung (15), wobei das Platteneis (11a), welches sich aufgrund seines Eigengewichts von den Eiserzeugungsplatten (13) löst, durch die Öffnung (14) des Platteneiserzeugers (12) in die Zerkleinerungseinrichtung (15) geführt wird und an der oder den Brechvorrichtungen (15) der Zerkleinerungseinrichtung (16) in Platteneisfragmente (11b) zerbricht,
wobei die Platteneisfragmente (11b) nach dem Zerkleinern in der Zerkleinerungseinrichtung (16) dem Puffereisspeicher (19) zugeführt und/oder im Puffereisspeicher (19) zu einer Menge an Eis (11c) angesammelt werden,
c) Ausgeben des Eises (11c) mittels einer Ausgabevorrichtung (18).

13. Verfahren nach Anspruch 12,
**dadurch gekennzeichnet, dass**
das dem Puffereisspeicher (19) zugeführte und/oder im Puffereisspeicher (19) angesammelte Platteneisfragmente (11b) kontinuierlich und/oder mit konstantem Massenstrom als Eis (11c) aus dem Puffereisspeicher (19) ausgegeben wird.

14. Verfahren nach Anspruch 12 oder 13,
**dadurch gekennzeichnet, dass**
die Anlage (10) eine Fördervorrichtung (21) umfasst, wobei wenigstens ein Abschnitt der Fördervorrichtung (21) vertikal unterhalb des Puffereisspeichers (19) angeordnet ist,
wobei das Eis (11c) aus dem Puffereisspeicher (19) der Fördervorrichtung (21) und mittels der Fördervorrichtung (21) der Ausgabevorrichtung (18) zugeführt wird.

15. Verfahren nach einem der Ansprüche 12 bis 14,
**dadurch gekennzeichnet, dass**
die Anlage (10) eine pneumatische Fördervorrichtung (37) umfasst, wobei die pneumatische Fördervorrichtung (37) mit der Ausgabevorrichtung (18) verbunden ist,
wobei an der Ausgabevorrichtung (18) ausgegebenes Eis (11c) mittels von der pneumatischen Fördervorrichtung (37) erzeugter Druckluft transportiert wird.

## Claims

1. Plant (10) for producing ice (11c), comprising
at least one plate ice generator (12) with one or more ice-generating plates (13) for generating plate ice (11a), wherein the plate ice generator (12) has at least one opening (14) at its vertically lower end,
at least one dispensing device (18) for dispensing the ice (11c) from the plant (10),
at least one crushing device (15) for crushing the plate ice (11a) into plate ice fragments (11b) with one or more breaking devices (16), wherein the crushing device (15) is arranged vertically below the plate ice generator (12) so that plate ice (11a), which detaches from the ice-making plates (13) due to its own weight, falls through the opening (14) of the plate ice maker (12) into the crushing device (15) and breaks into plate ice fragments (11b) at the breaking device(s) (16) of the crushing device (15), wherein the crushing device (15) has at least one opening (17) at its vertically lower end,
wherein the plant (10) comprises at least one buffer ice storage (19), wherein the buffer ice storage is provided for accumulating the plate ice fragments (11b) into a quantity of ice (11c), wherein the buffer ice storage (19) is arranged vertically below the crushing device (15) so that the plate ice fragments (11b) fall or can fall from the crushing device (15) into the buffer ice storage (19), wherein the buffer ice storage (19) has at least one opening (20) at its vertically lower end, from which the ice (11c) is or can be discharged,
**characterised in that**
the buffer ice storage (19) is designed to be hyperboloid, double-cone or double-pyramid shaped.

2. Plant according to claim 1,
**characterised in that**
the plant (10) comprises a conveyor device (21) for conveying the ice (11c) from the buffer ice storage (19) to the dispensing device (18), wherein at least one section of the conveyor device (21) is arranged vertically below the buffer ice storage (19).

3. Plant according to claim 2,
**characterised in that**
the conveyor device (21) comprises a screw conveyor (26).

4. Plant according to claim 2 or 3,
**characterised in that**
the conveyor device (21) has a conveyor section (23) with a conveyor direction (F) towards the dispensing device (18), wherein the conveyor section (23) and/or the conveyor direction (F) have an inclination in relation to a horizontal plane (H), wherein the conveyor section (23) is arranged lower in relation to the horizontal (H) in the area of the opening (20) of the buffer ice storage (19) and higher in the area of the dispensing device (18).

5. Plant according to one of the preceding claims,
**characterised in that**
the plate ice generator (12) is or comprises a compression refrigeration system.

6. Plant according to one of the preceding claims,
**characterised in that**
the crushing device (15) is a static and/or motionless crushing device (15), and/or
each breaking device (16) of the crushing device (15) has an edge (22) or tip, wherein the edge (22) or tip is oriented vertically upwards so that plate ice (11a) falling from the plate ice generator (12) into the crushing device (15) and onto the edges (22) or points of the breaking devices (16) breaks on the edges (22) or points.

7. Plant according to one of the preceding claims,
**characterised in that**
the dispensing device (18) is or comprises a rotary valve.

8. Plant according to claim 2,
**characterised in that**
the plant (10) comprises a displacement plate (35), wherein the displacement plate (35) is provided for directing the ice (11c) out of the buffer ice storage (19) and/or the ice (11c) onto or into the conveyor device (21).

9. Plant according to one of the preceding claims,
**characterised in that**
the plant (10) comprises a pneumatic conveyor device (37), wherein the pneumatic conveyor device (37) is connected to the dispensing device (18) in such a way that the pneumatic conveyor device (37) transports ice (11c) dispensed at the dispensing device (18) by means of compressed air.

10. Plant according to one of the preceding claims,
**characterised in that**
the plant (10) is a mobile plant, wherein the plant (10) is designed to be transportable, and/or
the plant (10) is designed as a container and/or in container construction, or
the plant (10) is arranged in a container.

11. Snowmaking facility comprising
at least one plant (10) for producing ice,
**characterised in that**
the plant (10) for producing ice is a plant (10) according to one of claims 1 to 10.

12. Method for producing ice (11c) with a plant (10), comprising at least one plate ice generator (12) with one or more ice-generating plates (13) for generating plate ice (11a), wherein the ice generator (13) has at least one opening (14) at its vertically lower end,
at least one dispensing device (18) for dispensing the ice (11c) from the plant (10),
at least one crushing device (15) for crushing the plate ice (11b) into plate ice fragments (11b) with one or more breaking devices (16), wherein the crushing device (15) is arranged vertically below the ice generator (12), wherein the crushing device (15) has at least one opening (17) at its vertically lower end,
wherein the plant (10) comprises at least one buffer ice storage (19), wherein the plate ice fragments (11b) are collected by means of the buffer ice storage (19) to form a quantity of ice (11c), wherein the buffer ice storage (19) is arranged vertically below the crushing device (16), wherein the buffer ice storage (19) has at least one opening (20) at its vertically lower end,
wherein the buffer ice storage (19) is designed to be hyperboloid or double-cone or double-pyramid shaped,
wherein the method comprises the steps of:
a) producing plate ice (11a) on the ice-making plates (13) of the slab ice plant (12),
b) crushing the plate ice (11a) into plate ice fragments (11b) by means of the crushing device (15), wherein the plate ice (11a), which detaches from the ice-generating plates (13) due to its own weight, is fed through the opening (14) of the plate ice generator (12) into the crushing device (15) and is broken into plate ice fragments (11b) at the breaking device(s) of the crushing device (15),
whereby the plate ice fragments (11b) are fed to the buffer ice storage (19) after being crushed in the crushing device (16) and/or are accumulated in the buffer ice storage (19) to form a quantity of ice (11c),
c) dispensing the ice (11c) by means of a dispensing device (18).

13. Method according to claim 12,
**characterised in that**
the plate ice fragments (11b) fed to the buffer ice storage (19) and/or accumulated in the buffer ice storage (19) are discharged continuously and/or at a constant mass flow rate as ice (11c) from the buffer ice storage (19).

14. Method according to claim 12 or 13,
**characterised in that**
the system (10) comprises a conveyor device (21), wherein at least one section of the conveyor device (21) is arranged vertically below the buffer ice storage (19),
wherein the ice (11c) is fed from the buffer ice storage (19) to the conveyor device (21) and by means of the conveyor device (21) to the dispensing device (18).

15. Method according to one of claims 12 to 14,
**characterised in that**
the plant (10) comprises a pneumatic conveyor device (37), wherein the pneumatic conveyor device (37) is connected to the dispensing device (18),
wherein ice (11c) dispensed at the dispensing device (18) is transported by means of compressed air generated by the pneumatic conveyor device (37).

## Revendications

1. Installation (10) pour la production de glace (11c), comprenant au moins un générateur de glace en plaques (12) avec une ou plusieurs plaques de production de glace (13) pour produire de la glace en plaques (11a), le générateur de glace en plaques (12) présentant au moins une ouverture (14) à son extrémité inférieure verticale,
au moins un dispositif de distribution (18) pour distribuer la glace (11c) à partir de l'installation (10),
au moins un dispositif de broyage (15) pour broyer la glace en plaques (11a) en fragments de glace en plaques (11b) avec un ou plusieurs dispositifs de concassage (16), le dispositif de broyage (15) étant disposé verticalement en dessous du générateur de glace en plaques (12), de sorte que la glace en plaques (11a) qui se détache des plaques de production de glace (13) sous l'effet de son propre poids tombe à travers l'ouverture (14) du générateur de glace en plaques (12) dans le dispositif de broyage (15) et se brise en fragments de glace en plaques au niveau du ou des dispositifs de concassage (16) du dispositif de broyage (15) (11b), le dispositif de broyage (15) présentant au moins une ouverture (17) à son extrémité inférieure verticale,
l'installation (10) comprenant au moins un réservoir tampon à glace (19), le réservoir tampon de glace étant prévu pour accumuler les fragments de glace en plaques (11b) en une quantité de glace (11c), le réservoir tampon de glace (19) étant disposé verticalement en dessous du dispositif de broyage (15), de sorte que les fragments de glace en plaques (11b) tombent ou puissent tomber du dispositif de broyage (15) dans le réservoir tampon à glace (19), le réservoir tampon à glace (19) présentant à son extrémité inférieure verticale au moins une ouverture (20) à partir de laquelle la glace (11c) est ou peut être évacuée,
**caractérisé en ce que**
le réservoir tampon à glace (19) est de forme hyperboloïde ou bicônique ou bipyramidale.

2. Installation selon la revendication 1,
**caractérisée en ce que**
l'installation (10) comprend un dispositif de transport (21) pour transporter la glace (11c) du réservoir tampon de glace (19) vers le dispositif de distribution (18), au moins une partie du dispositif de transport (21) étant disposée verticalement en dessous du réservoir tampon de glace (19).

3. Installation selon la revendication 2,
**caractérisée en ce que**
le dispositif de transport (21) comprend une vis sans fin (26).

4. Installation selon la revendication 2 ou 3,
**caractérisée en ce que**
le dispositif de transport (21) présente un trajet de transport (23) avec une direction de transport (F) vers le dispositif de distribution (18), le trajet de transport (23) et/ou la direction de transport (F) présentant une inclinaison par rapport à une horizontale (H), le trajet de transport (23) étant disposé plus bas par rapport à l'horizontale (H) dans la zone de l'ouverture (20) du réservoir tampon (19) et plus haut dans la zone du dispositif de distribution (18).

5. Installation selon l'une des revendications précédentes,
**caractérisée en ce que**
le générateur de glace en plaques (12) est ou comprend une installation frigorifique à compression.

6. Installation selon l'une des revendications précédentes,
**caractérisée en ce que**
le dispositif de broyage (15) est un dispositif de broyage statique et/ou immobile, et/ou
chaque dispositif de concassage (16) du dispositif de broyage (15) présente un bord (22) ou une pointe, le bord (22) ou la pointe étant orienté(e) verticalement vers le haut, de sorte que la glace en plaques (11a) provenant du générateur de glace en plaques (12), qui tombe dans le dispositif de broyage (15) et sur les bords (22) ou les pointes des dispositifs de concassage (16), se brise sur les bords (22) ou les pointes.

7. Installation selon l'une des revendications précédentes,
**caractérisée en ce que**
le dispositif de distribution (18) est ou comprend une écluse à roue cellulaire.

8. Installation selon la revendication 2,
**caractérisée en ce que**
l'installation (10) comprend une plaque de refoulement (35), la plaque de refoulement (35) étant prévue pour diriger la glace (11c) hors du réservoir tampon de glace (19) et/ou la glace (11c) sur ou dans le dispositif de transport (21).

9. Installation selon l'une des revendications précédentes,
**caractérisée en ce que**
l'installation (10) comprend un dispositif de transport pneumatique (37), le dispositif de transport pneumatique (37) étant relié au dispositif de distribution (18) de telle sorte que le dispositif de transport pneumatique (37) transporte la glace (11c) distribuée au niveau du dispositif de distribution (18) au moyen d'air comprimé.

10. Installation selon l'une des revendications précédentes,
**caractérisée en ce**
**que** l'installation (10) est une installation mobile, l'installation (10) étant conçue pour être transportable, et/ou
**que** l'installation (10) est conçue comme un conteneur et/ou selon une construction de conteneur, ou
**que** l'installation (10) est disposée dans un conteneur.

11. Installation d'enneigement comprenant
au moins une installation (10) pour la production de glace,
**caractérisée en ce que**
l'installation (10) pour la production de glace est une installation (10) selon l'une des revendications 1 à 10.

12. Procédé de production de glace (11c) à l'aide d'une installation (10) comprenant
au moins un générateur de glace en plaques (12) avec une ou plusieurs plaques de production de glace (13) pour produire de la glace en plaques (11a), le générateur de glace (13) présentant au moins une ouverture (14) à son extrémité inférieure verticale,
au moins un dispositif de distribution (18) pour distribuer la glace (11c) à partir de l'installation (10),
au moins un dispositif de broyage (15) pour broyer la glace en plaques (11b) en fragments de glace en plaques (11b) avec un ou plusieurs dispositifs de concassage (16), le dispositif de broyage (15) étant disposé verticalement en dessous du générateur de glace (12), le dispositif de broyage (15) présentant au moins une ouverture (17) à son extrémité inférieure verticale,
l'installation (10) comprenant au moins un réservoir tampon de glace (19), les fragments de glace en plaques (11b) sont accumulés au moyen du réservoir tampon de glace pour former une quantité de glace (11c), le réservoir tampon de glace (19) étant disposé verticalement en dessous du dispositif de broyage (16), le réservoir tampon de glace (19) présentant au moins une ouverture (20) à son extrémité verticale inférieure, le réservoir tampon de glace (19) étant de forme hyperboloïde ou bicônique ou bipyramidale,
le procédé comprenant les étapes suivantes :
a) la production de glace en plaques (11a) sur les plaques de production de glace (13) de l'installation de glace en plaques (12),
b) broyage de la glace en plaques (11a) en fragments de glace en plaques (11b) à l'aide du dispositif de broyage (15), la glace en plaques (11a) qui se détache des plaques de production de glace (13) sous l'effet de son propre poids (13) en raison de son poids propre, est acheminée à travers l'ouverture (14) du générateur de glace en plaques (12) vers le dispositif de broyage (15) et se brise en fragments de glace en plaques (11b) au niveau du ou des dispositifs de concassage (15) de l' du dispositif de broyage (16),
les fragments de glace en plaques (11b) étant acheminés vers le réservoir tampon de glace (19) après avoir été broyés dans le dispositif de broyage (16) et/ou accumulés dans le réservoir tampon de glace (19) pour former une quantité de glace (11c),
c) distribution de la glace (11c) au moyen d'un dispositif de distribution (18).

13. Procédé selon la revendication 12,
**caractérisé en ce que**
les fragments de glace en plaques (11b) acheminés vers le réservoir tampon de glace (19) et/ou accumulés dans le réservoir tampon de glace (19) sont distribués en continu et/ou avec un débit massique constant sous forme de glace (11c) à partir du réservoir tampon de glace (19).

14. Procédé selon la revendication 12 ou 13,
**caractérisé en ce que**
l'installation (10) comprend un dispositif de transport (21), au moins une partie du dispositif de transport (21) étant disposée verticalement sous le réservoir tampon de glace (19),
la glace (11c) étant acheminée du réservoir tampon de glace (19) vers le dispositif de transport (21) et, au moyen du dispositif de transport (21), vers le dispositif de distribution (18).

15. Procédé selon l'une des revendications 12 à 14,
**caractérisé en ce que**
l'installation (10) comprend un dispositif de transport pneumatique (37), le dispositif de transport pneumatique (37) étant relié au dispositif de distribution (18),
la glace (11c) distribuée au niveau du dispositif de distribution (18) étant transportée au moyen d'air comprimé généré par le dispositif de transport pneumatique (37).
